# EUROPÄISCHE PATENTSCHRIFT

(11) **EP 0 932 725 B1**
(45) Veröffentlichungstag und Bekanntmachung des Hinweises auf die Patenterteilung: **19.03.2003**
(21) Anmeldenummer: 98942615.0
(22) Anmeldetag: 23.07.1998
(51) Int. Cl.: E01B 3/38, E01C 9/00, E01C 5/08

(54) **VORGEFERTIGTE STAHLBETONFERTIGTEILPLATTE SOWIE VERFAHREN ZU DEREN HERSTELLUNG**
PREFABRICATED REINFORCED CONCRETE SLAB AND PROCESS FOR MANUFACTURING THE SAME
PANNEAU PREFABRIQUE EN BETON ARME ET PROCEDE PERMETTANT DE LE PRODUIRE

(30) Priorität: 05.08.1997 DE 19733909
(43) Veröffentlichungstag der Anmeldung: 04.08.1999
(73) Patentinhaber: Max Bögl Bauunternehmung GmbH & Co. KG, 92301 Neumarkt (DE)
(72) Erfinder: BARON, Alfred, D-81371 München (DE)
(74) Vertreter: Bergmeier, Werner, Dipl.-Ing.
(86) Internationale Anmeldenummer: EP9804640
(87) Internationale Veröffentlichungsnummer: WO99007938

(56) Entgegenhaltungen:
- EP-A- 0 170 631
- EP-A- 0 516 612
- DE-A- 2 621 793

## Beschreibung

Die Erfindung betrifft eine vorgefertigte Stahlbetonfertigteilplatte zur Erstellung einer Plattenverbundkonstruktion gemäss dem Oberbegriff des Anspruchs 1 sowie ein Verfahren zu deren Herstellung.

Es sind Verfahren bekannt, zur Herstellung einer sogenannten festen Fahrbahn für den Hochgeschwindigkeitsschienenverkehr diese mit Ortbeton herzustellen. Es ist jedoch auch ein Verfahren unter Verwendung von vorgefertigten Stahlbetonfertigteilplatten bekannt, die an ihrer Stossstelle mit den einbetonierten Stahlstäben über das sogenannte Thermit-Schweissen verbunden werden (DE 26 21 793). Hierbei wird zunächst in Teilbereichen der Stossfuge zwischen den Stirnseiten der Stahlbetonfertigteile Beton eingebracht. Danach wird die Schalung für das Thermit-Schweissen in der Stossfuge angebracht und dann mit dem Schweissen begonnen. Hierbei werden die Enden der Stahlstäbe bis ca. 3000 °C erwärmt. Beim Abkühlen ziehen sich die Stahlstäbe zusammen und verpressen hierbei den schon in Teilbereichen eingebrachten Beton in der Stossfuge - zwischen den Stirnseiten zweier benachbarter Stahlbetonfertigteilplatten. Nach dem Abkühlen wird die restliche noch offene Stossfuge nach Entfernen der Schalungsteile für das Thermit-Schweissen ebenfalls mit Beton verschlossen.

Diese bekannte Konstruktion mit dem Thermit-Schweissverfahren hat sich in der Praxis im wesentlichen bewährt. Von Nachteil ist, dass keine definierten Spannkräfte beim Abkühlen der mittels Thermit-Schweissen verbundenen Stahlstäbe und damit auch keine dauerhafte Verbindung des nach dem Thermit-Schweissen eingebrachten Betons mit den beiden Stirnseiten der beiden einander benachbarten Stahlbetonfertigteilplatten erzielt werden kann.

Der Erfindung liegt die Aufgabe zu Grunde, eine gattungsgemässe Stahlbetonfertigteilplatte zur Erstellung einer Plattenkonstruktion sowie ein Verfahren zu deren Herstellung so weiterzubilden, dass Spannkräfte bei der Herstellung der Plattenverbundkonstruktion definierter einstellbar und dauerhafte Verbindungen des insgesamt zwischen den Stirnseiten eingebrachten Betons erzielbar sind.

Diese Aufgabe wird bei einer gattungsgemässen Stahlbetonfertigteilplatte gemäss dem Oberbegriff des Hauptanspruchs erfindungsgemäss durch dessen kennzeichnende Merkmale sowie durch die Verfahrensschritte des Herstellungshauptanspruchs gelöst.

Erfindungsgemäss werden also Stahlbetonfertigteilplatten mit zumindest zwei sich in Längsrichtung der Stahlbetonfertigteilplatte erstreckenden und über deren beide Stirnseiten vorstehenden Stahlstäben verwendet, um eine Plattenverbundkonstruktion durch Verbindung der Enden der Stahlstäbe zweier benachbarter Stahlbetonfertigteilplatten zu erzielen. Die Plattenverbundkonstruktion dient hierbei zur Herstellung der sogenannten festen Fahrbahn, insbesondere für den Hochgeschwindigkeitsschienenverkehr, wobei auf der Oberseite der Stahlbetonfertigteilplatten Vorrichtungen zur Anbringung von sich in Längsrichtung erstreckenden Schienen vorgesehen sind. Es können aber auch drei oder mehr Stahlstäbe Einsatz finden, die vorzugsweise symmetrisch bezüglich der Längsmittelebene der Stahlbetonfertigteilplatte angebracht sein können, im Übrigen natürlich an identischer Stelle, da ansonsten natürlich das Verbinden der stumpf aneinander stossenden Enden der Stahlstäbe nicht möglich wäre. Nachdem eine Stahlbetonfertigteilplatte zunächst -bezüglich Richtung und Fugenabstand an einer schon verlegten Stahlbetonplatte angeordnet wird, wird die Stahlbetonplatte in ihrer Höhe und Ausrichtung justiert und in dieser Lage die stumpf aneinander stossenden Enden der Stahlstäbe kraftschlüssig, vorzugsweise durch eine Schweissverbindung über eine Winkelschiene miteinander verbunden. Die Fertigteilplatten sind im seitlich äusseren Bereich jeder Stirnseite der Stahlbetonfertigteilplatte mit einem Absatz versehen, der ein parallel zur Stirnseite verlaufendes Widerlager aufweist, dessen Flächennormale parallel zur Längsrichtung der Stahlbetonfertigteilplatte verläuft. Diese an beiden äusseren Seiten im Bereich der Stirnseite angebrachten Absätze werden verwendet, um eine vorzugsweise hydraulisch betätigbare Presse dort einzusetzen und im Sinne des Auseinanderdrückens zu betätigen, wobei die Stahlstäbe gespannt werden. In dieser gespannten Stellung wird in den Bereich der Stossfuge zwischen den beiden Stirnseiten der Stahlbetonfertigteilplatte eine sich verfestigende Füllmasse, vorzugsweise Beton eingefüllt und danach die beiden in den Absatz eingesetzten hydraulischen Pressen entspannt, wobei sich infolgedessen die vorgespannten Stahlstäbe entspannen und dabei zusammenziehen und hierbei die gesamte Füllmasse in der Stossfuge zwischen den Stirnseiten verpressen. Hierbei wird infolge der erfindungsgemässen Verankerung jedes Stahlstabes an nur einer Stelle in der Stahlbetonfertigteilplatte und deren im Übrigen frei dehnbare Anordnung der Vorteil erzielt, dass eine konstante Dehnstrecke nämlich stets in der Länge jeder Betonfertigteilplatte bereitgestellt und infolgedessen eine grosse Spannkraft auf den in der Stossfuge eingebrachten Beton ausgeübt werden kann.

Mit der erfindungsgemässen Stahlbetonfertigteilplatte bzw. dem Verfahren zur Herstellung einer Plattenverbundkonstruktion wird der Vorteil erzielt, dass einerseits einstellbare und definierte Kräfte in den Stahlstäben erzeugt werden können, die dann einerseits die Füllmasse in der Stossfuge zwischen den Stirnseiten benachbarter Stahlbetonfertigteilplatten konstant und definiert und wegen der im Gegensatz zum Stand der Technik grösseren freien Dehnbarkeitslänge der Stahlstäbe mit grösserer Kraft vorgespannt werden können. Infolgedessen ergibt sich eine gute und dauerhafte Verbindung zwischen den Stirnseiten der solchermassen miteinander zu einer Plattenverbundkonstruktion verbundenen einzelnen Stahlbetonfertigteilplatten.

Nach dem Verbinden kann die immer noch mittels Justiermittel justierte Platte mit einer sich verfestigenden Masse, beispielsweise Beton unterfüllt bzw. unterpresst werden, sodass die Justiermittel gelöst werden können.

Um zu verhindern, dass die unterpresste bzw. unterfüllte Masse sich mit der Unterseite der Stahlbetonfertigteilplatte verbindet, kann dort eine Trennschicht vorhanden sein. Somit ist es ebenfalls möglich, auch noch nach Jahren eine Nachjustierung vorzunehmen, ohne hierbei die sich verfestigte Masse zu beschädigen und / oder zu entfernen.

Weitere zweckmässige Ausgestaltungen und Weiterbildungen der Erfindung sind in den Unteransprüchen gekennzeichnet.

Ein bevorzugtes Ausführungsbeispiel wird nachfolgend unter Bezugnahme auf die Zeichnung näher erläutert. In dieser zeigt:
- Fig. 1: eine Stahlbetonfertigteilplatte, in Draufsicht;
- Fig. 2: die Stoßfuge zweier benachbart angeordneter Stahlbetonfertigteilplatten, in Draufsicht;
- Fig. 3: die Stoßfuge gemäß Fig. 2, in Seitenansicht;
- Fig. 4: die Einzelheit IV gemäß Fig. 2, in größerem Maßstab;
- Fig. 5: die Stoßfuge gemäß Fig. 2 mit verbundenen Enden der Stahlstäbe;
- Fig. 6: die Stoßfuge gemäß Fig. 5, in Seitenansicht;
- Fig. 7: die Stoßfuge gemäß Fig. 5, im Querschnitt; und
- Fig. 8: die Stahlbetonfertigteilplatte, im schematischen Teilschnitt.

Figur 1 zeigt eine Draufsicht auf eine erfindungsgemässe, insgesamt mit 10 bezeichnete Stahlbetonfertigteilplatte. Auf deren Oberseite 11 sind Aufnahmeteile 12 für Schienen und deren Halterungen vorgesehen. Ausserdem können Einfüllöffnungen 13 zum Unterfüllen der justierten Stahlbetonfertigteilplatte 10 verwendet werden. Ferner sind auf der Oberseite quer, vorzugsweise senkrecht zur Längserstreckung 14 verlaufende Einkerbungen 15 vorgesehen, die als Sollbruchstellen dienen können.

An den beiden Stirnseiten 16, 17 stehen die schematisch mit 18 bezeichneten Enden der in der Stahlbetonfertigteilplatte 10 vorgesehenen (nicht sichtbaren) Stahlstäbe vor, die an jeder Stahlbetonfertigteilplatte 10 an identischer Stelle und vorzugsweise symmetrisch bezüglich der Längsrichtung 14 vorgesehen sind. Beim wiedergegebenen Ausführungsbeispiel sind 6 Stahlstäbe vorgesehen.

Jeder dieser Stahlstäbe 19 (Figur 1) ist an einer Stelle, beispielsweise an der Stelle 20 des (in Figur 1 obersten Stahlstabes 19) unbewegbar verankert. An den übrigen Stellen ist der Stahlstab 19 frei dehnbar. Somit ist die Dehnstrecke zwischen zwei Ankerpunkten 20 zweier zugeordneter Stahlstäbe 19 der benachbarten Stahlbetonplatten 10 stets konstant und entspricht der Länge der Stahlbetonplatte 10, vorausgesetzt, der betreffende Stahlstab 19 ist an jeder Stahlbetonfertigteilplatte 10 an identischer Stelle verankert.

Jede der beiden Stirnseiten 16, 17 ist ausserdem mit einer symmetrischen mittigen sowie zwei äusseren vorspringenden Stossstellen 21 bzw. 22 versehen, die auf ihrer freien Oberseite eine Ebene aufweisen, deren Flächennormale parallel zur Längserstreckung 14 des Betonfertigteils 10 verläuft. Die mittlere Stossstelle 21 dient hierbei als Querdübel zur Aufnahme von quer zur Längsrichtung 14 der Stahlbetonfertigteilplatte 10 verlaufenden Belastungen (Figur 2). Ausserdem kann, wie die schematische Seitenansicht gemäss Figur 3 im Bereich der Stossfuge 23 zeigt, eine Tasche 24 vorgesehen sein, die von Einwölbungen der Stirnseiten 16, 17 gebildet wird. Somit ist auch eine zusätzliche Sicherung gegen quer zur Längsrichtung nach oben oder unten auftretende Kräfte geschaffen. Die schematische Darstellung gemäss Figur 3 ist in Figur 6 nochmals in grösserem Massstab dargestellt. Hierbei wird die in Figur 7 näher dargestellte, im Querschnitt winkelförmige Winkelschiene 25 mit zwei gleichlangen und rechtwinklig aufeinander stehenden Schenkeln 26 von unten gegen die Enden 18 jedes Stahlstabes 19 gelegt und mittels einer Schweissnaht 27 unter Bildung einer kraftschlüssigen Verbindung zwischen den beiden Enden 18 der stumpf aneinanderstossenden Stahlstäbe 19 verbunden (Figuren 6 und 7).

Nach Fertigstellung der insgesamt mit 28 bezeichneten kraftschlüssigen Verbindung durch Anschweissen der Winkelschiene 25 an die Enden 18 der Stahlstäbe 19 ergibt sich dann in etwa in Draufsicht im Bereich der Stossfuge 23 in etwa das Bild gemäss Figur 5.

Ausserdem ist die Betonplatte 10, wie auch Figur 5 zeigt, mit zwei - in Draufsicht - äusseren Absätzen 30 versehen, die ein parallel zur Stirnseite 16, 17 verlaufendes Widerlager 31 aufweisen, wie in Figur 4 gezeigt ist. In diesen Absatz werden, nach Herstellung der kraftschlüssigen Verbindung 28 (Figuren 5 - 7) Hydraulikpressen 32 eingesetzt, welche bei Beaufschlagung derselben mit Hydraulikflüssigkeit mit einer definierten Kraft die beiden benachbarten Stahlbetonfertigteilplatten 10 voneinander weg auseinander drücken sowie in dieser Lage halten, nachdem zuvor die Platte in Anordnung, Höhe und Erstreckung ausjustiert worden ist. Danach wird die Stossfuge 23 nicht nur im Bereich der Stossstellen 21, 22, sondern auch im Bereich der Tasche 24 mittels einer sich verfestigenden Füllmasse, vorzugsweise Beton, gefüllt, wonach die mittels der Hydraulikpresse 32 aufgebrachte Auseinanderdehnkraft gelöst und die Hydraulikpresse 32 entnommen werden kann. Hierdurch bedingt bewirkt die Kraft der in Folge der Hydraulikpressen 32 vorgespannten Stahlstäbe 19, dass die beiden Stahlbetonfertigteilplatten wieder im Bereich der Stossfuge 23 unter Vorspannung der dort befindlichen Füllmasse - geringfügig - aufeinander zu bewegt werden. Es ergibt sich infolgedessen eine mit konstanter und einstellbarer sowie gegenüber dem Stand der Technik grösserer Kraft vorgespannte sowie mit Füllmasse gefüllte Stossfuge, die eine dauerhafte Verbindung darstellt.

Weiterhin sind ausserhalb der Stirnseiten 16, 17 jeder Stahlbetonfertigteilplatte auf deren Unterseite 33 zumindest zwei auf je einer Seite bezüglich der Längsrichtung 14 nach aussen hin offene Justierfugen 34 vorgesehen, die eine parallel zur Unterseite 33 verlaufende Stützfläche 35 aufweist. Ferner weist die Justierfuge 34 eine durch die Stützfläche 35 bis zur Oberseite 11 der Stahlbetonfertigteilplatte 10 durchgehende Bohrung 36 auf, durch die mit einem Aussengewinde versehener Justierstab 37 hindurchragt, der auf der Unterseite eine Stützplatte 38 sowie eine Verstellschräube 39 aufweist, die sich an der Stützfläche 35 abstützt. Ferner ist eine Einfüllöffnung 40 zum Unterfüllen der Stahlbetonfertigteilplatte 10 vorgesehen. Wird eine PE-Rundschnur 41 auf der Unterseite vorgesehen, so kann über die Einfüllöffnung 40 eine sich verfestigende Masse, beispielsweise Beton eingefüllt werden. Selbstverständlich ist es auch möglich, in an sich bekannter Weise die Stahlbetonfertigteilplatten 10 zu unterpressen. Um zu verhindern, dass sich die verfestigende Masse mit der Unterseite 33 der Stahlbetonfertigteilplatte 10 verbindet, kann eine Trennschicht 42 vorgesehen sein. Ferner ist auf der Unterseite eine sich in Längsrichtung erstreckende Fuge 43 (Figur 8) vorgesehen, die bei Unterfüllung mit der Masse zur Aufnahme von Querkräften der Stahlbetonfertigteilplatte 10 dient.

## Patentansprüche

1. Vorgefertigte Stahlbetonfertigteilplatte (10) zur Erstellung einer Plattenverbundkonstruktion, insbesondere einer festen Fahrbahn für den Hochgeschwindigkeitsschienenverkehr, mit zumindest zwei sich in Längsrichtung (14) der Stahlbetonfertigteilplatte (10) erstreckenden und über deren beide Stirnseiten vorstehenden Stahlstäben (19), **dadurch gekennzeichnet, dass** jeder Stahlstab (19) an nur einer Stelle (20) in der Stahlbetonfertigteilplatte (10) unbewegbar verankert und im Übrigen frei dehnbar ist.

2. Die Platte nach Anspruch 1, **dadurch gekennzeichnet, dass** die Enden (18) der Stahlstäbe (19) in einer Ausnehmung (24) im Bereich der beiden Stirnseiten (16, 17) der Stahlbetonfertigteilplatte (10) angeordnet sind.

3. Platte nach Anspruch 2, **dadurch gekennzeichnet, dass** die Ausnehmung quer zur Längsrichtung (14) der Stahlbetonfertigteilplatte (10 ) an deren Stirnseiten (16, 17) unter Bildung einer Tasche (14) angeordnet ist.

4. Tasche nach Anspruch 3, **dadurch gekennzeichnet, dass** im Bereich jeder Stirnseite (16, 17) zumindest zwei in Längsrichtung (14) vorspringende Stossstellen (21, 22) vorgesehen sind.

5. Platte nach Anspruch 4, **dadurch gekennzeichnet, dass** die Stossstellen (20, 21) eine Ebene aufweisen, deren Flächennormale parallel zur Längserstreckung (14) der Betonfertigteilplatte (10) verläuft.

6. Platte nach einem der Ansprüche 1 - 5, **dadurch gekennzeichnet, dass** die Unterseite (33) der Stahlbetonfertigteilplatte (10) eben, gegebenenfalls mit einer sich in Längsrichtung (14) erstreckenden Fuge (43) zur Aufnahme von Querkräften oder mit einer sich parallel zur Längserstreckung (14) versehenen Riffelung ausgebildet ist.

7. Platte nach einem der Ansprüche 1 - 6, **dadurch gekennzeichnet, dass** die Oberseite (11) der Stahlbetonfertigteilplatte (10) mit Aufnahmeteilen (12) für Schienen und deren Halterungen versehen ist.

8. Platte nach einem der Ansprüche 1 - 7, **dadurch gekennzeichnet, dass** im seitlich äusseren Bereich jeder Stirnseite der Stahlbetonfertigteilplatte (10) ein Absatz (30) vorgesehen ist, der ein parallel zur Stirnseite (16, 17) verlaufendes Widerlager (31) aufweist.

9. Platte nach einem der Ansprüche 1 - 8, **dadurch gekennzeichnet, dass** ausserhalb der Stirnseiten (16, 17) jeder Stahlbetonfertigteilplatte (10) auf deren Unterseite (33) zumindest zwei auf je einer Seite bezüglich der Längsrichtung (14) nach aussen hin offene Justierfugen (34) vorgesehen sind.

10. Platte nach Anspruch 9, **dadurch gekennzeichnet, dass** die Justierfugen (34) eine parallel zur Unterseite (33) verlaufende Stützfläche (35) aufweisen.

11. Platte nach Anspruch 10, **dadurch gekennzeichnet, dass** die Justierfuge (34) eine durch die Stützfläche (35) bis zur Oberseite (11) der Stahlbetonfertigteilplatte (10) durchgehende Bohrung (36) aufweist.

12. Verfahren zur Herstellung einer Plattenverbundkonstruktion, insbesondere feste Fahrbahn für den Hochgeschwindigkeitsschienenverkehr, aus vorgefertigten Betonfertigteilplatten mit zumindest zwei eingesetzten, sich in Längsrichtung (14) der Stahlbetonfertigteilplatte (10) erstreckenden und über deren beide Stirnseiten (16, 17) vorstehenden Stahlstäben (19), wobei die zueinander fluchtenden Enden (18) der Stahlstäbe (19) zweier benachbart angeordneter Stahlbetonfertigteilplatten (10) kraftschlüssig miteinander verbunden und eine sich verfestigende Füllmasse zwischen den beiden einander zugewandten Stirnseiten (16, 17) eingegeben wird, die sich unter Bildung einer dichten Verbindung zwischen den beiden Stahlbetonfertigteilplatten (10) verfestigt, **dadurch gekennzeichnet, daß** jeder Stahlstab (19) an nur einer Stelle (20) in der Stahlbetonfertigteilplatte (10) unbewegbar verankert und im übrigen frei dehnbar ist, daß zunächst die Enden (18) der Stahlstäbe (19) miteinander kraftschlüssig verbunden werden, daß danach die beiden zueinander benachbarten Stahlbetonfertigteilplatten mit definierter Kraft der Stahlstäbe (19) voneinander weg auseinander gedrückt und in dieser Lage gehalten werden, daß daraufhin in die gesamte Stossfuge (23) zwischen den beiden zueinander benachbarten Stirnseiten (16, 17) der Stahlbetonfertigteilplatten (10) die sich verfestigende Füllmasse eingebracht wird und daß schließlich die mit der definierten Kraft auseinander gehaltenen beiden Stahlbetonfertigteilplatten (10) unter dabei bewirkter Verspannung der Füllmasse gelöst werden.

13. Verfahren nach Anspruch 12, **dadurch gekennzeichnet, dass** als Stahlstäbe Gewindestäbe verwendet werden, deren Enden mittels einer Schraubmuffe mit gegensinnigen Innengewinden kraftschlüssig verbunden werden.

14. Verfahren nach Anspruch 12, **dadurch gekennzeichnet, dass** die Enden (18) der Stahlstäbe (19) miteinander verschweisst werden.

15. Verfahren nach Anspruch 14, **dadurch gekennzeichnet, dass** unter Einsatz einer im Querschnitt winkelförmigen Stahlschiene (25) damit jedes Ende (18) der Stahlstäbe (19) verschweisst wird.

16. Verfahren nach einem der Ansprüche 12 bis 15, **dadurch gekennzeichnet, dass** als Füllmasse Beton verwendet wird.

17. Verfahren nach einem der Ansprüche 12 - 16, **dadurch gekennzeichnet, dass** die in Richtung und Fugenabstand angeordnete Stahlbetonfertigteilplatte (10) in ihrer Höhe justiert und danach mit einer sich verfestigenden Masse unterfüllt bzw. unterpresst wird.

18. Verfahren nach Anspruch 17, **dadurch gekennzeichnet, dass** als Masse Beton verwendet wird.

19. Verfahren nach Anspruch 17 oder 18, **dadurch gekennzeichnet, dass** zur nachträglichen Justierung zwischen der unteren hydraulisch gebundenen Tragschicht und der Unterseite (33) der Stahlbetonfertigteilplatte (10) eine die Verbindung zwischen dieser und der sich verfestigenden Masse verhindernde Trennschicht (42) verwendet wird.

20. Verfahren nach Anspruch 18, **dadurch gekennzeichnet, dass** die Masse über durch die Stahlbetonfertigteilplatte (10) auf deren Unterseite (33) reichende Einfüllöffnungen (14) eingebracht wird.

## Claims

1. Prefabricated reinforced concrete slab (10) for constructing a composite slab structure, especially a fixed carriageway for high-speed railway traffic with at least two steel rods (19) extending in longitudinal direction (14) over the reinforced concrete slab (10) and protruding beyond the two end faces, **characterised** such that each steel rod (19) is anchored such that it cannot move at only one point (20) in the reinforced concrete slab (10) and is otherwise free to stretch.

2. Reinforced concrete slab in accordance with Patent Claim 1, characterised such that the ends (18) of the steel rods (19) are arranged in a recess (24) in the area of the two end faces (16, 17) of the prefabricated reinforced concrete slab (10).

3. Reinforced concrete slab in accordance with Patent Claim 2, characterised such that the recess is arranged transversely with respect to longitudinal direction (14) of the reinforced concrete slab (10) such that a pocket (14) is formed at its end faces (16, 17).

4. Pocket in accordance with Patent Claim 3, characterised such that at least two joint locations (21, 22) protruding in longitudinal direction (14) are provided in the area of each end face (16, 17).

5. Reinforced concrete slab in accordance with Patent Claim 4, characterised such that the joint locations (20, 21) exhibit a plane with its planar normal line running parallel with respect to the longitudinal extension (14) of the prefabricated reinforced concrete slab (10).

6. Reinforced concrete slab in accordance with one of the Patent Claims 1 - 5, characterised such that the underside (33) of the reinforced concrete slab (10) features a flat design, if necessary with a joint (43) extending in longitudinal direction (14) for absorbing transverse forces or with ribbing extending parallel to the longitudinal extension (14).

7. Reinforced concrete slab in accordance with one of the Patent Claims 1 - 6, characterised such that the topside (11) of the prefabricated reinforced concrete slab (10) features mounting parts (12) for rails and their retaining fixture.

8. Reinforced concrete slab in accordance with on of the Patent Claims 1 - 7, characterised such that a shoulder (30) that features an abutment (31) running parallel with respect to the end face (16, 17) is provided in the outer side area of each end face of the prefabricated reinforced concrete slab (10).

9. Reinforced concrete slab in accordance with on of the Patent Claims 1 - 8, characterised such that at least two alignment joints (34) open towards the outside are provided on either side with respect to longitudinal direction (14) outside the end faces (16, 17) on the underside (33) of each prefabricated reinforced concrete slab (10).

10. Reinforced concrete slab in accordance with Patent Claim 9, characterised such that the alignment joints (34) exhibit a support surface (35) running parallel with respect to the underside (33).

11. Reinforced concrete slab in accordance with Patent Claim 10, characterised such that the alignment joint (34) features a continuous hole (36) through the support surface (34) up to the topside (11) of the prefabricated reinforced concrete slab (10).

12. Process for manufacturing a composite slab structure, in particular a fixed carriageway for high-speed railway traffic, comprising prefabricated reinforced concrete slabs with at least two inserted steel rods (19), extending in longitudinal direction (14) of the prefabricated reinforced concrete slab (10) and protruding over its two end faces (16, 17), so that the two mutually aligned flush ends (18) of the steel rods (19) of two adjacently arranged reinforced concrete slabs (10) are positively connected and a solidifying filler compound is filled between the two end faces (16, 17) facing each other that solidifies, forming a tight connection between the two prefabricated reinforced concrete slabs (10), characterised such that each steel rod (19) is anchored in such a way that it cannot move at only one point (20) in the reinforced concrete slab (10) and can otherwise stretch freely, that the ends (18) of the steel rods (19) are positively connected together, that consequently the two adjacent reinforced concrete slabs are pushed apart away from each other with defined force of the steel rods (19) and are held in this position, that a solidifying fill compound is then filled into the entire butt joint (23) between the two adjacent end faces (16, 17) of the prefabricated reinforced concrete slabs (10) and that finally the two reinforced concrete slabs (10) held apart with defined force are released under the effects of the resulting restraint of the fill compound.

13. Process in accordance with Patent Claim 12, characterised such that threaded rods with ends connected positively by means of a screw socket with opposing internal threads are used as the steel rods.

14. Process in accordance with Patent Claim 12, characterised such that the ends (18) of the steel rods (19) are welded together.

15. Process in accordance with Patent Claim 14, characterised such that a. steel rail (25) with an angular cross section is used to weld each end (18) of the steel rods (19).

16. Process in accordance with one of the Patent Claims 12 to 15, characterised such that concrete is used as the fill compound.

17. Process in accordance with one of the Patent Claims 12 to 16, characterised such that the height of the reinforced concrete slab (10) arranged in terms of direction and joint spacing is adjusted and underfilled or underpressed with a solidifying compound.

18. Process in accordance with Patent Claim 17, characterised such that concrete is used as the compound.

19. Process in accordance with Patent Claim 17 or 18, characterised such that a separating layer (42) that prevents the connection between this layer and the solidifying compound is used to facilitate subsequent adjustment between the hydraulically bound subbase and the underside (33) of the prefabricated reinforced concrete slab (10).

20. Process in accordance with Patent Claim 18, characterised such that the compound is applied through filler openings (14) extending through the prefabricated reinforced concrete slab (10) to its underside (33).

## Revendications

1. Panneau préfabriqué en béton armé (10) pour la réalisation d'une construction à panneaux mixte, en particulier d'une voie de roulement rigide pour la circulation ferroviaire à grande vitesse, avec au moins deux barres d'acier (19) s'allongeant dans le sens longitudinal (14) du panneau préfabriqué en béton armé (10) et faisant saillie sur les deux faces frontales, **caractérisées en ce que** chaque barre d'acier (19) est ancrée de manière immobile en un seul point (20) dans le panneau préfabriqué en béton armé (10) et qu'elle est librement dilatable partout ailleurs.

2. Le panneau selon la revendication 1, **caractérisé en ce que** les extrémités (18) des barres d'acier (19) sont agencées dans une entaille (24) existant dans la zone des deux faces frontales (16, 17) du panneau préfabriqué en béton armé (10).

3. Le panneau selon la revendication 2, **caractérisé en ce que** l'entaille est disposée perpendiculairement au sens longitudinal (14) du panneau préfabriqué en béton armé (10) en ses faces frontales (16, 17) et y forme une poche (14).

4. La poche selon la revendication 3, **caractérisée en ce que** deux points de choc (21, 22) au moins faisant saillie dans le sens longitudinal (14) du panneau préfabriqué en béton armé sont prévus au niveau de chaque face frontale (16, 17).

5. Le panneau selon la revendication 4, **caractérisé en ce que** les points de choc (20, 21) présentent un plan dont la normale de surface s'allonge parallèlement au sens longitudinal (14) du panneau préfabriqué en béton armé (10).

6. Le panneau selon l'une quelconque des revendications 1 - 5, **caractérisé en ce que** la face inférieure (33) du panneau préfabriqué en béton armé (10) est plane, comportant le cas échéant un joint (43) s'allongeant dans le sens longitudinal (14), qui sert à absorber les forces transversales, ou présentant des rainures s'allongeant parallèlement au sens longitudinal (14).

7. Le panneau selon l'une quelconque des revendications 1 - 6, **caractérisé en ce que** la face supérieure (11) du panneau préfabriqué en béton armé (10) est dotée de dispositifs d'accueil (12) pour des rails et leurs fixations.

8. Le panneau selon l'une quelconque des revendications 1 - 7, **caractérisé en ce qu'**il est prévu un décrochement de plan de joint (30) sur le côté latéral extérieur de chaque face frontale du panneau préfabriqué en béton armé (10), qui présente une culée d'extrémité (31) s'allongeant parallèlement à la face frontale (16, 17).

9. Le panneau selon l'une quelconque des revendications 1 - 8, **caractérisé en ce qu'**il est prévu au moins deux joints d'ajustage (34) ouverts vers l'extérieur sur chaque côté par rapport au sens longitudinal (14), hors des faces frontales (16, 17) de chaque panneau préfabriqué en béton armé (10), sur leur face inférieure (33).

10. Le panneau selon la revendication 9, caractérisé en ce les joints d'ajustage (34) présentent une surface d'appui (35) s'allongeant parallèlement à la face inférieure (33).

11. Le panneau selon la revendication 10, **caractérisé en ce que** le joint d'ajustage (34) comporte un orifice 36 continu s'allongeant à travers la surface d'appui (35) jusqu'à la face supérieure (11) du panneau préfabriqué en béton armé (10).

12. Procédé pour la réalisation d'une construction à panneaux mixte, en particulier une voie rigide pour la circulation ferroviaire à grande vitesse, en panneaux préfabriqué en béton armé avec au moins deux barres d'acier (19) incorporées, s'allongeant dans le sens longitudinal (14) du panneau préfabriqué en béton armé (10) et faisant saillie sur leurs faces frontales (16, 17), sachant que les extrémités s'affleurant bout à bout (18) des barres d'acier (19) de deux panneaux préfabriqués en béton armé agencés (10) l'un à côté de l'autre sont jointes par adhérence et qu'un compound de remplissage durcissant est coulé entre les deux faces frontales (16, 17) agencées face à face, qui durcit entre les deux panneaux préfabriqués en béton armé (10) en formant une jonction étanche, **caractérisé en ce que** chaque barre d'acier (19) est ancrée de manière immobile en un seul point (20) dans le panneau préfabriqué en béton armé (10) et qu'elle librement dilatable partout ailleurs, que, dans un premier temps, les extrémités (18) des barres d'acier (19) sont jointes par adhérence, que les deux panneaux préfabriqués en béton armé agencés l'un en face de l'autre sont écartés l'un de l'autre sous l'action de la force paramétrée des barres d'acier (19) et qu'elles sont maintenues à cette position, que le compound de remplissage durcissant est coulé ensuite dans l'ensemble de l'ouverture de joint (23) entre les deux faces frontales (16, 17) face à face des panneaux préfabriqués en béton armé (10) et, qu'enfin, les deux panneaux préfabriqués (10) séparés l'un de l'autre sous l'action de la force paramétrée sont mis hors contrainte en même temps qu'est mis sous contrainte le compound de remplissage.

13. Procédé selon la revendication 12, **caractérisé en ce que** toutes les barres d'acier utilisées sont des barres filetés dont les extrémités sont jointes par adhérence par des manchons taraudés avec filetages intérieures en sens contraires.

14. Procédé selon la revendication 12, **caractérisé en ce que** les extrémités (18) des barres d'acier (19) sont soudées l'une à l'autre.

15. Procédé selon la revendication 14, **caractérisé en ce que** chaque extrémité (18) des barres d'acier (19) est soudée en utilisant un rail d'acier de section coudée en L (25).

16. Procédé selon l'une quelconque des revendications 12 - 15, **caractérisé en ce que** le compound de remplissage mis en oeuvre est du béton.

17. Procédé selon l'une quelconque des revendications 12 - 16, **caractérisé en ce que** le panneau préfabriqué en béton armé (10) positionné en alignement et écartement de joint est ajusté en hauteur et qu'ensuite, un compound de remplissage est coulé sous le panneau préfabriqué en béton armé (10) ou que le panneau préfabriqué de béton armé est pressé par le bas.

18. Procédé selon la revendication 17, **caractérisé en ce que** la masse mise en oeuvre est du béton.

19. Procédé selon la revendication 17 ou 18, **caractérisé en ce qu'**une couche de séparation (42) est mise en oeuvre en vue de l'ajustage ultérieur entre la couche porteuse à adhérence hydraulique et la face inférieure (33) du panneau préfabriqué en béton armé (10) dans le but d'empêcher l'adhésion entre le panneau préfabriqué en béton armé (10) et le compound de remplissage durcissant.

20. Procédé selon la revendication 18, **caractérisé en ce que** le compound de remplissage est coulé à travers des orifices de remplissage (14) continus traversant le panneau préfabriqué en béton armé (10) jusqu'à sa face inférieure (33).
